# EUROPÄISCHE PATENTSCHRIFT

(11) **EP 1 170 141 B1**
(45) Veröffentlichungstag und Bekanntmachung des Hinweises auf die Patenterteilung: **14.04.2004**
(21) Anmeldenummer: 01250214.2
(22) Anmeldetag: 13.06.2001
(51) Int. Cl.: B41J 13/12, B41J 11/00, B41J 13/00

(54) **Vorrichtung zum Bedrucken eines Druckträgers**
Device for printing on a printing medium
Dispositif pour imprimer sur un support d'impression

(30) Priorität: 06.07.2000 DE 10032855
(43) Veröffentlichungstag der Anmeldung: 09.01.2002
(73) Patentinhaber: Francotyp-Postalia AG & Co. KG, 16547 Birkenwerder (DE)
(72) Erfinder: von Inten, Wolfgang, 13503 Berlin (DE)

(56) Entgegenhaltungen:
- US-A- 5 953 034
- US-A- 5 979 310

## Beschreibung

Die Erfindung betrifft eine Vorrichtung zum Bedrucken eines Druckträgers im Druckbereich gemäß des Oberbegriffs des Anspruchs 1. Die Erfindung kommt in vollelektronischen digitalen Druckvorrichtungen zum Einsatz, in denen Aufzeichnungsträger variable Abmessungen (Dicke und Grösse) aufweisen. Sie ist besonders geeignet zur Anwendung in Belegdruckern, Frankiermaschinen, Adressiermaschinen und anderen Postverarbeitungsgeräten mit einer Transport- und Druckvorrichtung für Poststücke.

Aus dem P.B.-Patent DE 25 01 035 C2 ist eine Drucktrommel mit einem einzigen Ink-Jet-Druckkopf bekannt. Die Drucktrommel hat eine Transportfunktion und eine Druckfunktion, so dass der Ink-Jet-Druckkopf nicht den gesamten Druckbereich bedrucken kann. Nur mit letzterem sind variable Informationen druckbar. Somit verbleiben im Druckbild Bereiche, in welchen die Druckinformation prinzipiell nicht gewechselt werden kann.

Moderne Frankiermaschinen, wie beispielsweise die aus US 4,746,234 bekannte Thermotransfer-Frankiermaschine, setzen vollelektronische digitale Druckvorrichtungen ein. Damit ist es prinzipiell möglich, beliebige Texte, Code und Sonderzeichen im Frankierstempeldruckbereich und ein beliebiges oder ein einer Kostenstelle zugeordnetes Werbeklischee zu drucken. Eine Frankiermaschine, beispielsweise T1000 der Anmelderin Francotyp-Postalia AG & Co., wird von einer Mikroprozessor-Steuerung gesteuert, welche von einem gesicherten Gehäuse umgeben ist, welches eine Öffnung für die Zuführung eines Briefes aufweist. Bei jeder Briefzuführung übermittelt ein mechanischer Briefsensor (Mikroschalter) ein Druckanforderungssignal an den Mikroprozessor, der ein Druckbild generiert und nach einer Abrechnung des zu frankierenden Portowertes ein Drucken auslöst. Der Frankierabdruck beinhaltet eine zuvor eingegebene und gespeicherte postalische Information zur Beförderung des Briefes.

In dem US 5.467.709 wurde bereits eine Druckvorrichtung für eine Ink-Jet-Frankiermaschine vorgeschlagen, wobei auf ein Poststück bei einem annähernd waagerechten Brieftransport ein Frankierdruck mittels einem Tintenstrahldruckkopf aufgedruckt wird. Der Tintenstrahldruckkopf ist zum Drucken hinter einer Führungsplatte in einer Ausnehmung stationär angeordnet. Als Transportvorrichtung dient ein umlaufendes Transportband, welches ebenfalls auf der Seite der Führungsplatte angeordnet ist. Auf der anderen Seite gegenüber der Führungsplatte ist eine Gegendruckvorrichtung mit mehreren Rollen angeordnet, so dass ein zugeführtes Poststück zwischen den Rollen der Gegendruckvorrichtung und dem umlaufenden Transportband eingeklemmt wird. Die Anordnung kann aber ein Schieflaufen der Druckträger nicht vermeiden. Schon ein ungenügend gespanntes Transportband oder eine nicht exakt parallele Ausrichtung der Achsen von denjenigen Rollen, auf welchen das Transportband umläuft, birgt die vorgenannte Gefahr in sich. Durch die Vielzahl der Rollen der Gegendruckvorrichtung ist letztere dynamisch überbestimmt.

In der DE 196 05 015 C1 (US 5.949.444) ist bereits eine Ausführung für eine Druckvorrichtung einer Ink-Jet-Frankiermaschine JetMail® der Anmelderin Francotyp-Postalia AG & Co. vorgeschlagen worden, die bei einem nichtwaagerechten annähernd vertikalen Brieftransport einen Frankierdruck mittels einem Tintenstrahldruckkopf durchführt, der hinter einer Führungsplatte in einer Ausnehmung stationär angeordnet ist. Als Transportvorrichtung dient ein umlaufendes Transportband mit Andruckelementen für die Poststücke (Briefe bis 20 mm Dicke, DIN B4-Format) oder für Frankierstreifen, die auf Päckchen beliebiger Dicke aufklebbar ausgebildet sind. Der Druckträger (Brief, Päckchen, Frankierstreifen) wird zwischen den Andruckelementen und der Führungsplatte eingeklemmt.
Diese Transport- und Druckvorrichtung ist in der Base angeordnet und wird durch ein Meter gesteuert. Ein Auslöse-Sensor für den Druckprozess ist in der Base zur Briefanfangserkennung kurz vor der Tintenstrahldruckkopf-Ausnehmung angeordnet und wirkt mit einem Inkrementalgeber am Antrieb des Transportbandes zusammen. Mit einer Durchlichtschranke als Auslöse-Sensor (EP 901 108 A2) wird die Vorderkante auch besonders dicker Poststücke eindeutig erkannt. Ausserdem kommen in der Base der JetMail® optische Sensoren zur Poststück-Stauerkennung zum Einsatz. Poststromaufwärts der Frankiermaschine JetMail® sind im Frankiersystem Condord® eine automatische Zuführung und eine dynamische Waage angeordnet, was eine echte Mischpostverarbeitung für Poststücke von sehr unterschiedlichen Formaten, Dicken und Gewichten gestattet. Bei sehr hohen Druckgeschwindigkeiten wird es immer schwieriger einen Stempelabdruck von höherer Qualität zu drucken, der eine maschinelle Auswertung mit hoher Sicherheit ermöglicht. Ein umlaufendes Transportband soll deshalb auch bei mechanischer und thermischer Belastung keine Dehnung aufweisen und die Andruckelemente dürfen keinen Schlupf beim Transport der Poststücke zulassen. Nur kompliziert aufgebaute und kostenaufwendige Transport- und Druckvorrichtungen erfüllen bisher diese Anforderungen.

Es wurden auch schon einfacher aufgebaute Transport-und Antriebsvorrichtungen ohne Gegendruckvorrichtung (DE 196 05 014 C1) oder mit Gegendruckvorrichtung (WO 99/44174) in der Nähe des Druckbereiches von mindestens einem Ink-Jet-Druckkopf vorgeschlagen. Letzterer ist in WO 99/44174 in Transportrichtung poststromabwärts von einem Einzugsrollenpaar angeordnet, wobei die obere Rolle angetrieben und die untere Gegendruckrolle gefedert ist. Ein weiteres Rollenpaar poststromabwärts vom Ink-Jet-Druckkopf nahe dem Auswurf übt ebenfalls eine Kraft auf den Druckträger aus, Der Druckbereich ist mehr als einen Radius der jeweils angetriebenen Rolle vom Kraftübertragungsbereich eines der Rollenpaare beabstandet. Die Druckinformation kann durch ein digitales Drucken prinzipiell zwar in allen Bereichen gewechselt werden, aber der Druck ist von geringerer Qualität je höher die Transportgeschwindigkeit gewählt wird. Insbesondere kann beim Einsatz zweier Ink-Jet-Druckköpfe ein Versatz im Druckbild (Anschlussfehler) längs einer Drucklänge in Transportrichtung auftreten, der die maschinelle Auswertung des Druckbildes erschwert. Die Kraftwirkung des weiteren Rollenpaares poststromabwärts vom Ink-Jet-Druck-kopf nahe dem Auswurf führt zu unterschiedlichen Weglängen und somit im Falle von zwei zueinander versetzten Ink-Jet-Druckköpfen zu dem Anschlussfehler im Druckbild. Die im Rahmen von aktuellen Programmen der Postbeförderer - beispielsweise Information Based Indicia Programm der USPS - verlangte Druckqualität wäre somit nur mit einer niedrigen Druckgeschwindigkeit erreichbar. Nachteilig ist auch die geringe Dicke der Druckträger, die von einer derartig einfach aufgebauten Druckvorrichtung bedruckt werden kann.

Der Erfindung liegt die Aufgabe zugrunde, eine Vorrichtung zum Bedrucken eines Druckträgers zu schaffen, deren Ausbildung auch bei sehr hohen Druckgeschwindigkeiten einen Druck von höherer Qualität ermöglicht. Es soll auf Druckträger, welche eine Dicke bis zu 10 mm haben, direkt gedruckt werden.

Die Aufgabe wird mit den Merkmalen der Anordnung nach dem Anspruch 1 gelöst.

Als Transportvorrichtung dient eine umlaufende Transporttrommel, welche auf derselben Seite einer Führungsplatte angeordnet ist, wie der Tintenstrahldruckkopf. Auf der anderen Seite gegenüber der Transporttrommel ist eine federnde Gegendruckvorrichtung angeordnet, so dass ein zugeführter Druckräger (Brief) zwischen der Transporttrommel und einer Gegendruckrolle der Gegendruckvorrichtung eingeklemmt wird. Dieser Klemmungsort wird nachfolgend Kraftübertragungsbereich genannt, weil dort die Kraft zum Transport in Transportrichtung auf den Druckträger übertragen wird. Dem Tintenstrahldruckkopf gegenüber ist keine der Gegendruckrollen der Gegendruckvorrichtung angeordnet. Der Tintenstrahldruckkopf ist einerseits von der Transporttrommel in axialer Richtung und andererseits von der Berührungsfläche zwischen Führungsplatte und Druckträger beabstandet, wobei beide Abstände minimiert sind. Der Druckbereich ist gegenüber dem Kraftübertragungsbereich in X-Richtung versetzt und liegt am Rand der Drucktrommel. Zum Drucken ist der mindestens eine Tintenstrahldruckkopf hinter einer Führungsplatte in einer Ausnehmung stationär angeordnet, welche am Rand der Drucktrommel beginnt. Der Abdruck wird während des Druckträgertransportes in Z-Richtung im Druckbereich auf den Druckträger berührungslos aufgebracht. Die Druckvorrichtung kann für einen annähernd waagerechten, geneigten oder senkrechten Transport des Druckträgers in Z-Richtung ausgebildet sein. Zum Beispiel wird in einer Frankiermaschine mit dem mindestens einen Tintenstrahldruckkopf im Druckbereich ein Frankierdruck von hoher Druckqualität auf ein bewegtes Poststück gedruckt. Obwohl die Transporttrommel sehr gross ausgeführt ist, so dass auch dickere Poststücke ordnungsgemäss aufgegriffen und transportiert werden, liegt bei der erfindungsgemässen Vorrichtung dennoch der entfernteste Pixel des Druckbereiches näher am Kraftübertragungsbereich, als der Radius der Transporttrommel beträgt.

Die Vorrichtung zum Bedrucken eines Druckträgers im Druckbereich nutzt im Kraftübertragungsbereich eine angetriebene Transporttrommel 51 und nicht angetriebene Gegendruckrollen bzw. alternativ ein nicht angetriebenes Gegendruckförderband der Gegendruckvorrichtung.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Schnitt durch die Vorderansicht einer Druckvorrichtung mit einer Transport- und Gegendruckvorrichtung in einer ersten Variante,
- Figur 2,: perspektivische Rückansicht der Druckvorrichtung von oben,
- Figur 3,: perspektivische Vorderansicht der Druckvorrichtung von unten,
- Figur 4,: Schnitt durch die Vorderansicht einer Druckvorrichtung mit einer Transport- und Gegendruckvorrichtung in einer zweiten Variante,
- Figur 5,: Ansicht von unten der Gegendruckvorrichtung nach der zweiten Variante.

Die Figur 1 zeigt einen Schnitt durch die Vorderansicht einer Druckvorrichtung mit einer Transport- und Gegendruckvorrichtung in einer ersten Variante. Eine solche Druckvorrichtung kann in einer Frankiermaschine, Adressiermaschine oder in einem anderem Postverarbeitungsgerät mit Poststücktransport eingesetzt werden. Die Druckvorrichtung 1 ist in einem Gehäuse 4 mit einer Öffnung 3 für die Poststückzuführung angeordnet.
Die Transportrichtung für ein zugeführtes ― nicht gezeigtes - Poststück ist durch einen Pfeil gekennzeichnet und verläuft poststromabwärts von links nach rechts in Z-Richtung. Das Poststück kommt beim Transport zum Anliegen an eine Führungsplatte 2. Die Transport- und Antriebsvorrichtung 5 liegt auf einer Seite der Führungsplatte 2. Eine angetriebene Einzugsrolle 71 liegt ebenfalls auf derselben Seite der Führungsplatte 2. Ein Motor 13 erzeugt die benötigte Antriebskraft. In der Führungsplatte 2 sind Öffnungen 9 und 11 für die angetriebene Einzugsrolle 71 und für eine angetriebene Transporttrommel 51 in Z-Richtung versetzt angeordnet.
Auf der anderen Seite gegenüber der Führungsplatte 2 sind eine nichtangetriebene Gegendruckvorrichtung 6 und eine nichtangetriebene Vorsteuerungsmechanik 7 angeordnet. Ein Auflegedeck 8 begrenzt die Dicke des zugeführten Poststückes auf 10 mm. Im Auflegedeck 8 sind Öffnungen 81, 82 in Z-Richtung versetzt angeordnet. Die Öffnungen 11 und 81 bzw. 9 und 82 liegen zueinander gegenüber. Die Öffnung 81 ist für auf einer federnden Schwinge 66 gelagerte Gegendruckrollen 61, 62 der Gegendruckvorrichtung 6 und die Öffnung 82 ist für eine auf einer federnden Schwinge 76 gelagerte Einzugsrolle 72 der Vorsteuerungsmechanik 7 vorgesehen. Die Schwingen 66, 67 sind vorzugsweise aus jeweils zwei ortsfest schwenkbar gelagerten Winkelhebeln gebildet, auf welche jeweils eine Feder 63, 73 wirkt. Die Winkelhebel sind über eine Hubstange 77 miteinander gekoppelt.
Für eine hochgenaue Übertragung der Antriebskraft auf den Druckträger kommt eine Transporttrommel 51 zum Einsatz, in deren Innern genug Platz für die Aufnahme von Tintenbehältern (Kartuschen) der zwei Ink-Jet-Druckköpfe ist. Dadurch ist die Druckvorrichtung sehr kompakt aufgebaut. Beide Ink-Jet-Druckköpfe, die mit ihren Tintenbehältern in der Transporttrommel 51 angeordnet und durch diese in Figur 1 verdeckt werden, sind auswechselbar angeordnet. Zum Beispiel können ½ Zoll Bubble-Jet-Druckköpfe eingesetzt und in Y-Richtung herausgenommen werden, nachdem sie zuerst in X-Richtung verfahren wurden. Die X-Richtung und Y-Richtung liegen orthogonal zur Transportrichtung (Z-Richtung).
Die Lagerachse 516 der Transporttrommel 51 liegt zur X-Richtung parallel. Auf der Lagerachse 516 ist ein Schneckenrad 517 befestigt, welches über ein Schneckenritzel 16 und der Ankupplungsmuffe 15 mit der Motorachse 131 eines Gleichstrommotors 13 in Verbindung steht. Der Tintenstrahldruckkopf 21, 22 ist in X-Richtung so angeordnet, dass seine Düsen am Rand der Transporttrommel 51 liegen, um Tintentröpfen on demand im Druckbereich entgegen der Y-Richtung auf eine Oberfläche des Druckträgers auszustossen. Die Düsen beider Ink-Jet-Druckköpfe sind orthogonal zur Transportrichtung und orthogonal zur Lagerachse 516 der Transporttrommel 51 in Richtung auf den Druckträger ausgerichtet.
Es ist vorgesehen, dass in der Führungsplatte 2 neben der Öffnung 11 in X-Richtung versetzt eine - nicht gezeigte - Öffnung 111 für einen Tintenstrahldruck aus den Düsen des Tintenstrahldruckkopfes 21, 22 angeordnet ist, mit einer Grösse entsprechend des Druckbereiches.
Die kompakte Vorrichtung, bei welcher die Düsen der Ink-Jet-Druckköpfe so nahe zum Rand 511 der Transporttrommel 51 angeordnet sind, dass praktisch keine Verzerrungen im Druckbild auftreten können, ist natürlich vorteilhaft. Ein weiterer Vorteil ist, dass die Transporttrommel unaufwendig mit hoher Präzision gefertigt werden kann, was einen gleichmässigen Transport der Druckträger unter den Ink-Jet-Druckköpfen bewirkt.
Eine - nicht gezeigte - Hauptleiterplatte für die Steuerung steuert die Druckvorrichtung. Auf der Stirnseite 512 der Transporttrommel 51 sind nahe zum Umfang Markierungen aufgebracht, die über den Umfang der Transporttrommel 51 verteilt sind. Die Markierungen sind beispielsweise reflektierende Striche, die von einer Reflexlichtschanke eines Encoders 52 erfasst und vom Mikroprozessor der o.g. Steuerung in Druckimpulse im Verhältnis 1:1 umgesetzt werden. Schwankungen in der Transportgeschwindigkeit haben somit keinen Einfluß auf ein erzeugtes Druckbild.
Alternativ dazu kann der Encoder 52 auf der Motorachse 131 angeordnet werden.

Die Figur 2 zeigt eine perspektivische Rückansicht der Druckvorrichtung von oben. Die Poststückzuführung erfolgt wieder in Z-Richtung. Die Transporttrommel 51 wird von einem Motor 13, über das auf der Lagerachse 516 befestigte Schneckenrad 517 in Bewegung ersetzt, wenn ein nicht dargestellter Sensor zur Poststückdetektierung ein Signal abgibt und der Mikroprozesser ein Erfordernis zum Drucken feststellt.
Poststromaufwärts liegen eine angetriebene Einzugsrolle 71 auf derselben Seite der Führungsplatte, wie die Transporttrommel 51 und eine Einzugsrolle 72 einer zusätzlichen Vorsteuerungsmechanik 7 für den Einzug von Druckträgern (Briefe, Poststücke) bis zu 10 mm. Die obere Einzugsrolle 71 ist mit einem getriebenen Rad 711 gekoppelt, weiches über den Antriebsriemen 519 angetrieben wird, der von einem treibenden Rad 518 auf der Lagerachse 516 in Bewegung versetzt wird. Das treibende Rad 518 und getriebene Rad 711 sind zum Beispiel Zahnriemenräder und der Antriebsriemen 519 ist ein Zahnriemen (Fig.3). Die nicht angetriebene Einzugsrolle 72 ist auf einer Achse 761 der vorderen Schwinge 76 der Vorsteuerungsmechanik 7 drehbar gelagert. Die zueinander parallel liegenden Schenkel, die die Achse 761 der Einzugsrolle 72 tragen, sind über ein Distanzstück 768 fest verbunden. Die Schwinge 76 ist um eine feststehende Lagerachse 766 schwenkbar gelagert. Eine Beeinflussung des Druckbildes durch das Einzugsrollenpaar wird dadurch ausgeschlossen, dass die Andruckkräfte und Reibwerte zwischen der Transporttrommel 51 und Gegendruckrolle 61 um mindestens eine Größenordnung höher ausgelegt sind, als die bei der Paarung der Einzugsrollen 71, 72. Zur Erhöhung der Reibwerte weist die Transporttrommel 51 auf ihrer äusseren Oberfläche mindestens einen ringförmigen Reibbelag 513, 514 entsprechend dem Umfang der Transporttrommel 51 auf. Die Gegendruckrollen 61, 62 sind auf einer Achse 661 der hinteren Schwinge 66 der Gegendruckvorrichtung 6 drehbar gelagert. Die zueinander parallel liegenden Schenkel der Schwingen 66, die die Achse 661 der Rollen 61, 62 tragen sind über ein Distanzstück 668 verbunden. Die Schwinge 66 ist um eine feststehende Lagerachse 666 schwenkbar gelagert. Durch die Transporttrommel 51 und die angefederten Gegendruckrollen in der Nähe des Druckbereiches kann auf weitere Transportmittel poststromabwärts im Bereich des Druckträgerauswurfes verzichtet werden. Somit wird ausgeschlossen, dass weitere Transportmittel zu einem Druckversatz führen.
Die zwei ½ Zoll Ink-Jet-Druckköpfe 21, 22 ragen mit ihren Tintenbehältern in die Öffnung 515 der Transporttrommel 51. Damit wird sichergestellt, dass der 1 Zoll Druckbereich sehr nahe am Kraftübertragungsbereich liegt. Die Anschluss-Seite der ½ Zoll Ink-Jet-Druckköpfe 21, 22 liegt in X-Richtung und ist in besonderer vorbestimmter Weise ausgebildet. Entsprechende Kontaktiereinheiten 211 und 221 sind zur elektronischen Signalwandlung und mechanischen Verbindung an die Anschluss-Seite der ½ Zoll Ink-Jet-Druckköpfe 21, 22 angepasst.

In der Figur 3 ist eine perspektivische Vorderansicht der Druckvorrichtung von unten dargestellt. Vorteilhaft sind die Schwingen 66 bzw. 76 aus jeweils zwei ortsfest schwenkbar gelagerten Winkelhebeln 662 und 663 bzw. 762 und 763 gebildet. Die zwei Winkelhebel 662 und 663 bzw. 762 und 763 jeder der Schwingen 66 bzw. 76 liegen zueinander parallel. Sie sind mit ihren ersten Schenkeln, die jeweils die Achse 661 bzw. 761 der Rollen 61, 62 bzw, 72 tragen, über ein Distanzstück 668 bzw. 768 und mit ihren zweiten Schenkeln 664, 665 bzw. 764, 765 über ein Distanzstück 667 bzw. 767 miteinander fest verbunden. An letzteren Schenkeln 664, 665 bzw. 764, 765 ist ein Bolzen 65 bzw. 75 zur Federaufhängung befestigt. Vorteilhaft können die Schwingen 66 bzw. 76 im Spritzgussverfahren als Kunststoff-Formteil hergestellt werden.
Die Schwingen 66 bzw. 76 schwenken jeweils um die feste Lagerachse 666 bzw. 766. Jedoch geschieht das Schwenken der Schwinge 76 aufgrund der Dicke eines Druckträgers aber das der Schwinge 66 aufgrund ihrer Kopplung mit der vorderen Schwinge 76 über eine Hubstange 77. Die dem jeweiligen unterschiedlich weiten Ausschwenken der Schwingen 66 bzw. 76 entgegenwirkenden Federn sind als Zugfedern 63 bzw 73 ausgebildet, wobei die Zugfedern auf die Schenkel 664, 665 bzw. 764, 765 der Winkelhebel 662, 663 bzw. 762, 763 wirken und an einem Bolzen 65 bzw. 75 zur Federaufhängung befestigt sind. Die Zugfedern 63 bzw. 73 sind am anderen Ende an einem festen Bolzen 64 bzw. 74 zur Federaufhängung befestigt. Die festen Bolzen 64 bzw. 74 sind Bestandteil eines ― nicht gezeigten ― Stützrahmens oder des Gehäuses 4 bzw. an letzteren in an sich bekannter Weise befestigt.
Durch die Federkraft mindestens der ersten Zugfeder 63 wirken die Gegendruckrollen 61, 62 ― in nicht gezeigter Weise - durch eine Öffnung 81 im Auflegedeck 8 auf den Druckträger 12. Durch die Federkraft der zweiten Zugfeder 73 kann die untere Einzugsrolle 72 - in nicht gezeigter Weise - durch eine Öffnung 82 im Auflegedeck 8 auf die obere Einzugsrolle 71 oder auf den Druckträger 12 einwirken. Dabei ist die Öffnung 82 ― in nicht gezeigter Weise ― neben der Öffnung 81 angeordnet ist, wobei die Öffnung 81 in Z-Richtung versetzt zu der weiteren Öffnung 82 liegt. Die Zugfeder 63 der hinteren Schwinge 66 und die Zugfeder 73 der vorderen Schwinge 76 bewirken jeweils einen gefederten Gegendruck auf einen an der angetriebenen Einzugsrolle 71, an der angetriebenen Transporttrommel 51 bzw. an der Führungsplatte 2 anliegenden Druckträger 12. Letzterer ist beispielsweise ein ― in der Fig.3 nicht dargestelltes - Poststück.
Die Schenkel 664, 665 der Winkelhebel der hinteren Schwinge 66 sind über eine Hubstange 77 mit den Schenkeln 764, 765 der Winkelhebel der vorderen Schwinge 76 so gekoppelt, dass ein Öffnen der vorderen Schwinge 76 mit der Einzugsrolle 72 ein geringeres Öffnen der hinteren Schwinge 66 mit den Gegendruckrollen 61, 62 zur Folge hat. Eine durch die Dicke des Druckträgers 12 verursachte Bewegung der vorderen Schwinge 76 wird mindestens teilweise auf die hintere Schwinge 66 übertragen. Zu diesem Zweck ist ein Bolzen 7671 - der im Transportpfad vorderen Schwinge 76 - in einem Loch 771 der Hubstange 77 an deren einem Ende angeordnet. Der Bolzen 65 - der im Transportpfad hinteren Schwinge 66 - ist in einem Langloch 772 der Hubstange 77 an deren anderem Ende angeordnet. Das Langloch 772 in der Hubstange 77 ermöglicht einerseits der hinteren Schwinge 66 mit den Gegendruckrollen 61, 62 sich weiter zu öffnen und andererseits der Einzugsrollen 71, 72 sich zu schliessen. Die Federkon-stante der Zugfeder 63 ist wesentlich grösser aber wenigstens doppelt so gross als diejenige der Zugfeder 73. Zum Beispiel herrscht zwischen den Einzugsrollen 71, 72 eine Anpresskraft von 5 bis 20 Newton aber zwischen der Transporttrommel 51 und den Gegendruckrollen 61, 62 eine Anpresskraft von 10 bis 50 Newton, um den Transport bzw. das Druckbild durch die Vorsteuerung nicht negativ zu beeinflussen.

In der Figur 4 ist ein Schnitt durch die Vorderansicht einer Druckvorrichtung mit einer Transport- und Gegendruckvorrichtung gemäss einer zweiten Variante dargestellt. Die Transport- und Antriebsvorrichtung 5 entspricht im Wesentlichen der bereits erläuterten Vorrichtung nach der ersten Variante. Jedoch sind die Führungsplatte 2 und das Auflagedeck 8 einschliesslich der Öffnungen darin aus Gründen der Vereinfachung weggelassen worden. Unterschiedlich dazu ist auch die Anordnung des Encoders 52 nahe an der Motorachse 131. Auf der Motorachse 131 ist eine Encoderscheibe 524 befestigt, den eine Lichtschranke 523 des Encoders 52 abtastet. Alternativ dazu kann der Encoder 52 an der Transporttrommel 51 angeordnet werden. Die Gegendruckvorrichtung nach der zweiten Variante besteht aus mindestens einer ortsfest schwenkbar gelagerten langen Schwinge 68 und aus mindestens einer ortsfest schwenkbar gelagerten kurzen Schwinge 69. Die vorgenannten Schwingen schwenken jeweils um die feste Lagerachse 696 jeweils gegen eine Federkraft. Hervorzuheben ist bezüglich der Gegendruckvorrichtung 6 nach der zweiten Variante, dass diese ohne eine Vorsteuerungsmechanik auskommt.
Da entsprechend dem Umfang der Transporttrommel 51 auf der äusseren Oberfläche zwei ringförmige Reibbeläge 513 und 514 zur Erhöhung der Reibwerte angeordnet sind, wird eine Gegendruckvorrichtung 6 mit zwei ortsfest schwenkbar gelagerten langen Schwingen 67, 68 ausgestattet, welche jeweils mindestens ein nicht angetriebenes Gegendruckförderband 671, 672 bzw. 681, 682 tragen. Letzteres zieht auch dickere Poststücke - ohne eine Vorsteuerungsmechanik ― in den Kraftübertragungsbereich hinein und passt sich dann dem am Umfang der Transporttrommel 51 anliegenden Poststück besser an und erhöht die Anlegefläche zwischen dem Poststück und der Transporttrommel 51. Die Stützrollen 6711, 6721 und 674 bzw. 6811, 6821 und 684 sind auf Achsen 675, 676 bzw. 685 und 686 drehbar gelagert. Mittels einer Achse 673 bzw. 683 der inneren Umlenkrollen kann das Gegendruckförderband vorgespannt. Mittels Feststellmutter 6731 bzw. 6831 kann die Achse 673 bzw. 683 fixiert werden.

Die Figur 5 zeigt eine Ansicht von unten der Gegendruckvorrichtung nach der zweiten Variante. Vorzugsweise ist der Aufbau der langen Schwingen 67, 68 annähernd gleich. Der Aufbau ist jeweils kastenförmig mit einem Mittelsteg, der einen Federführungsnocken 679, 689 trägt, an welchen die eine Seite einer Druckfeder 47, 48 angreift, welche sich mit ihrer anderen Seite (in nicht gezeigter Weise) am Boden oder am Rahmen des Gehäuses 4 abstützt. Nur eine von beiden ortsfest schwenkbar gelagerten langen Schwingen 67, 68 weist eine integrierte und ortsfest schwenkbar gelagerte kurze Schwinge 69 auf, welche sich ebenfalls über einen Federführungsnocken 699 und eine Druckfeder 43 am Gehäuseboden oder am Rahmen abstützt. Die kurze Schwinge 69 ist auf der gemeinsamen festen Lagerachse 696 schwenkbar gelagert und trägt eine untere nicht angetriebene Einzugsrolle 691. Poststromaufwärts vor dem Einzugsrollenpaar 71, 691 ist auch ein Sensor zur Poststückdetekierung in entsprechenden weiteren Öffnungen in der Führungsplatte 2 und/oder im Auflagedeck 8 angeordnet (nicht gezeigt). Eine Anordnung zur Poststückdetektierung ist beispielweise in der nichtvorveröffentlichten deutschen Patentanmeldung Nummer 10021250.6 mitgeteilt worden. Der Messort ist in der Nähe des Transportpfades poststromaufwärts von einem der in Druckposition positionierten Druckköpfe angeordnet. Am Messort in der Öffnung 3 sind starre Lichtleiterelemente angeordnet, die zur Fixierung und Bündelung eines IR-Lichtstrahles als transparente Kunststofflichtleiter ausgebildet sind und IR-Licht zur Hauptleiterplatte 14 am Gehäuseboden weiterleiten. Ein Unterbrechen des IR-Lichtstrahles führt zum Ansteuern des Motors 13.
Die kurze Schwinge 69 ist in einer ersten kastenförmigen Öffnung 6801 der langen Schwinge 68 auf der gemeinsamen festen Lagerachse 696 schwenkbar gelagert. Sie hat zwei Schenkel 694, 695 und trägt eine untere nicht angetriebene Einzugsrolle 691 drehbar auf einer Achse 692, die zwischen den beiden Schenkeln angeordnet ist. Ein Mittelstück 693 zwischen den Schenkeln 694, 695 der kurzen Schwinge 69 trägt einen Federführungsnocken 699.
Die Druckfeder 43 der kurzen Schwinge 69 und die Druckfedern 47, 48 der langen Schwingen 67, 68 bewirken einen gefederten Gegendruck auf einen an der angetriebenen Einzugsrolle 71, an der angetriebenen Transporttrommel 51 bzw. an der Führungsplatte 2 anliegenden Druckträger. Durch die Federkraft der ersten Druckfeder 47, 48 wirkt ― in nicht gezeigter Weise - das nicht angetriebene Gegendruckförderband 671, 672 bzw. 681, 682 durch eine Öffnung 81 im Auflegedeck 8 auf den Druckträger. Die Federkonstante der ersten Druckfeder 47, 48 ist wesentlich grösser, als die der zweiten Druckfeder 43. Durch die Federkraft der zweiten Druckfeder 43 wirkt die nicht angetriebene untere Einzugsrolle 691 - in nicht gezeigter Weise - durch eine Öffnung 82 im Auflegedeck 8 auf den Druckträger 12 und legt letzteren an die Führungsplatte 2 bzw. die angetriebene Einzugsrolle 71 an. Die untere nicht angetriebene Einzugsrolle 691 und die angetriebene Einzugsrolle 71 bilden ein Einzugsrollenpaar 71, 691, das somit eine geringere Transportkraft auf den Druckträger, beispielsweise ein - nicht dargestelltes ― Poststück, ausübt.
Das mindestens eine nicht angetriebene Gegendruckförderband 671, 672 bzw. 681, 682 ist in einer zweiten kastenförmigen Öffnung 6702, 6802 der mindestens einen langen Schwinge 67, 68 auf Rollen gelagert. Das nicht angetriebene Gegendruckförderband 671, 672 ist zwecks Erläuterung der Rollenanordnung aufgeschnitten gezeichnet. Die Rollenanordnung ist für jede der langen Schwinge 67, 68 gleich. Zwei äussere Stützrollen 6711, 6721 bzw. 6811, 6821 sind auf der Achse 676 bzw. 686 drehbar gelagert und mittels Abstandsscheiben 6713, 6723 bzw, 6813, 6823 zueinander beabstandet montiert. Ein Führungsrand 6712, 6722 bzw. 6812, 6822 der äusseren Stützrollen verhindert ein Herruntergleiten des vorgenannten Gegendruckförderbandes 671, 672 bzw. 681, 682. Eine mittlere Stützrolle 674 bzw. 684 greift in den Zwischenraum der voneinander beabstandeten äusseren Stützrollen und ist auf der Achse 675 bzw. 685 drehbar gelagert. Die innere Umlenkrollen 677, 678 bzw. 687, 688 sind auf der Achse 673 bzw. 683 drehbar gelagert und haben einen gegeüber anderen Stützrollen einen verminderten Durchmesser. Dadurch ergibt sich ein vom Anfang an ansteigender Verlauf bei der Führung des Gegendruckförderbandes 671, 672 bzw. 681, 682 auf der vorgenannten Rollenanordnung bis zur jeweils mittleren Stützrolle 674 bzw. 684. Aufgrund der vorgenannten Führung kann für Poststückdicken (Briefdicken) unterhalb von 10 mm eine zusätzliche Vorsteuerungsmechanik entfallen.

Die Erfindung ist nicht auf die vorliegenden Ausführungsform beschränkt. Vielmehr ist eine Anzahl von Varianten im Rahmen der Ansprüche denkbar. So können offensichtlich weitere andere Ausführungen der Erfindung entwickelt bzw. eingesetzt werden, die vom gleichen Grundgedanken der Erfindung ausgehend, die von den anliegenden Ansprüchen umfaßt werden.

### Bezugszeichenliste:

- 1: Druckvorrichtung, Frankiermaschine,
- 2: Führungsplatte,
- 3: Öffnung für die Poststückzuführung,
- 4: Gehäuse,
- 43, 47, 48: Druckfedern,
- 5: Transport- und Antriebsvorrichtung
- 51: Transporttrommel,
- 511: Rand der Transporttrommel
- 512: Stirnseite der Transporttrommel,
- 513, 514: Reibbelag,
- 515: Öffnung der Transporttrommel,
- 516: Lagerachse der Transporttrommel,
- 517: Schneckenrad,
- 518: treibendes Rad, Zahnriemenrad,
- 519: Antriebsriemen, Zahnriemen,
- 52: Encoder,
- 521: Reflexlichtschanke,
- 522: Markierungen,
- 523: Lichtschranke,
- 524: Encoderscheibe,
- 6: Gegendruckvorrichtung,
- 61, 62: Gegendruckrollen,
- 63: Zugfeder,
- 64: Fester Bolzen zur Federaufhängung,
- 65: Bolzen zur Federaufhängung,
- 66: Schwinge für Gegendruck,
- 661: Achse der Gegendruckrollen,
- 662, 663: Winkelhebel der hinteren Schwinge,
- 664, 665: Schenkel des Winkelhebel,
- 666: Feste Lagerachse,
- 667, 668: Distanzstück,
- 67: lange Schwinge für Gegendruck,
- 6701, 6702: kastenförmige Öffnung der langen Schwinge,
- 671, 672: Gegendruckförderband,
- 6711, 6721: äussere Stützrollen,
- 6712, 6722: Führungsrand der äusseren Stützrollen,
- 673: Achse der Umlenkrolle,
- 6731: Feststellmutter,
- 674: mittlere Stützrolle,
- 675: Achse der mittleren Stützrolle,
- 676: Achse der äusseren Stützrollen,
- 677, 678: innere Umlenkrollen,
- 679: Federführungsnocken,
- 68: lange Schwinge für Gegendruck,
- 6801, 6802: kastenförmige Öffnung der langen Schwinge,
- 681, 682: Gegendruckförderband,
- 6811, 6821: äussere Stützrollen,
- 6812, 6822: Führungsrand der äusseren Stützrollen
- 683: Achse der Umlenkrolle,
- 6831: Feststellmutter,
- 684: mittlere Stützrolle,
- 685: Achse der mittleren Stützrolle,
- 686: Achse der äusseren Stützrollen,
- 687, 688: innere Umlenkrollen,
- 689: Federführungsnocken,
- 69: kurze Schwinge für Einzugrolle,
- 691: untere nicht angetriebene Einzugrolle,
- 692: Achse für untere nicht angetriebene Einzugrolle,
- 693: Mittelstück,
- 694, 695: Schenkel der kurzen Schwinge,
- 696: gemeinsame Lagerachse,
- 699: Federführungsnocken,
- 7: Vorsteuerungsmechanik,
- 71, 72: Einzugsrollenpaar
- 71: angetriebene obere Einzugsrolle
- 711: getriebenes Rad, Zahnriemenrad
- 72: nicht angetriebene untere Einzugsrolle
- 73: Zugfeder,
- 74: Fester Bolzen zur Federaufhängung,
- 75: Bolzen zur Federaufhängung,
- 76: Vordere Schwinge für Einzugsrolle,
- 761: Achse der Einzugsrolle 72,
- 762, 763: Winkelhebel der vorderen Schwinge,
- 764, 765: Schenkel des Winkelhebel,
- 766: feste Lagerachse,
- 767, 768: Distanzstück
- 7671: Bolzen für die Hubstange,
- 769: Achse der Einzugsrolle 71,
- 77: Hubstange,
- 771: Loch,
- 772: Langloch in der Hubstange
- 8: Auflegedeck,
- 81, 82: Öffnungen,
- 9: Öffnung der Führungsplatte,
- 10: Kraftübertragungsbereich,
- 11: Öffnung der Führungsplatte,
- 111: Öffnung für den Tintendruck,
- 12: Druckträger,
- 13: Motor,
- 131: Motorachse,
- 14: Hauptleiterplatte für die Steuerung,
- 141: Mikroprozessor,
- 15: Ankupplungsmuffe,
- 16: Schneckenritzel,
- 20: Duckbereich,
- 21, 22: Ink-Jet-Druckköpfe,
- 211, 221: Kontaktiereinheit,

## Patentansprüche

1. Vorrichtung zum Bedrucken eines Druckträgers im Druckbereich mittels eines stationären Tintenstrahldruckkopfes (21, 22) und mit einem im Druckbereich in Z-Richtung stromabwärts bewegten Druckträger, **dadurch gekennzeichnet, dass** eine angetriebene Transporttrommel (51) und eine nicht angetriebene in Y-Richtung federnde Gegendruckvorrichtung (6) in einem Kraftübertragungsbereich eine Transportkraft auf den Druckträger ausüben und dass der Tintenstrahldruckkopf (21, 22) in X-Richtung axial zur Transporttrommel (51) angeordnet ist, so dass der Druckbereich vom Kraftübertragungsbereich beabstandet ist, wobei die X-Richtung orthogonal zur Z-Richtung und orthogonal zur Y-Richtung liegt.

2. Vorrichtung, nach Anspruch 1, **dadurch gekennzeichnet, dass** der Abstand des entferntesten Pixels im Druckbereich vom Rand (511) der Transporttrommel (51) kleiner als der Radius des Umfanges der Transporttrommel (51) ist.

3. Vorrichtung, nach den Ansprüchen 1 bis 2, **dadurch gekennzeichnet, dass** die Transporttrommel (51) und die Gegendruckvorrichtung (6) in einer schlitzförmigen Öffnung (3) des Gehäuses (4) die Transportkraft auf den Druckträger ausüben, wobei sich die Tiefe der Öffnung (3) orthogonal zu einer Z-Richtung für den stromabwärts bewegten Druckträger in X-Richtung erstreckt, so dass der Kraftübertragungsbereich (10) und Druckbereich (20) innerhalb der Öffnung (3) liegen, dass die Lagerachse (516) der Transporttrommel (51) zur X-Richtung parallel verläuft, dass der Tintenstrahldruckkopf (21, 22) mit seinem Tintenbehälter mindestens teilweise in einer Öffnung (515) der Transporttrommel (51) in X-Richtung so angeordnet ist, dass seine Düsen am Rand (511) der Transporttrommel (51) liegen, um Tintentröpfen on demand im Druckbereich entgegen der Y-Richtung auf eine Oberfläche des Druckträgers auszustossen und dass die nicht angetriebene federnde Gegendruckvorrichtung (6) in Y-Richtung den Federdruck ausübt.

4. Vorrichtung, nach den Ansprüchen 1 bis 3, **dadurch gekennzeichnet, dass** die Gegendruckvorrichtung (6) nicht angetriebene Gegendruckrollen (61, 62) als federnde Mittel aufweist.

5. Vorrichtung, nach den Ansprüchen 1 bis 3, **dadurch gekennzeichnet, dass** die Gegendruckvorrichtung (6) mindestens ein nicht angetriebenes Gegendruckförderband (671, 672 bzw. 681, 682) als federndes Mittel aufweist.

6. Vorrichtung, nach Anspruch 3, **dadurch gekennzeichnet, dass** an einer Seite der Öffnung (3) des Gehäuses (4) eine Führungsplatte (2) angeordnet ist, an welcher das Poststück (12) anliegt und dass von dieser Seite ausgehend durch eine Öffnung (11) in der Führungsplatte (2) die Transporttrommel (51) die Transportkraft auf das Poststück in Transportrichtung ausübt, wenn ein Motor (13) angesteuert wird und
dass an einer anderen Seite der Öffnung (3) des Gehäuses (4) gegenüber der Führungsplatte (2) ein Auflegedeck (8) angeordnet ist, welches Öffnungen (81, 82) für die federnde Mittel der Gegendruckvorrichtung (6) aufweist, so dass sich die Öffnungen (11) und (81) gegenüberliegen.

7. Vorrichtung, nach Anspruch 6, **dadurch gekennzeichnet, dass** in der Führungsplatte (2) neben der Öffnung (11) in X-Richtung versetzt eine Öffnung (111) für einen Tintenstrahldruck aus den Düsen des Tintenstrahldruckkopfes (21, 22) angeordnet ist, mit einer Grösse entsprechend des Druckbereiches.

8. Vorrichtung, nach Anspruch 6, **dadurch gekennzeichnet, dass** in der Führungsplatte (2) neben der Öffnung (11) eine Öffnung (9) für eine angetriebene Einzugsrolle (71) angeordnet ist, wobei die Öffnung (11) für die angetriebene Transporttrommel (51) in Z-Richtung versetzt zur Öffnung (9) liegt.

9. Vorrichtung, nach Anspruch 6, **dadurch gekennzeichnet, dass** im Auflegedeck (8) neben der Öffnung (81) eine weitere Öffnung (82) für eine nicht angetriebene Einzugsrolle (72, 691) angeordnet ist, wobei die Öffnung (81) in Z-Richtung versetzt zu der weiteren Öffnung (82) liegt.

10. Vorrichtung, nach Anspruch 6, **dadurch gekennzeichnet, dass** in der Führungsplatte (2) neben der Öffnung (11) eine weitere Öffnung für eine Detektierung eines Druckträgers (12) angeordnet ist, wobei die Öffnung (11) für die angetriebene Transporttrommel (51) in Z-Richtung versetzt zu der weiteren Öffnung liegt.

11. Vorrichtung, nach Anspruch 6, **dadurch gekennzeichnet, dass** im Auflegedeck (8) neben der Öffnung (81) eine weitere Öffnung für eine Detektierung eines Druckträgers (12) angeordnet ist, wobei die Öffnung (81) in Z-Richtung versetzt zu der weiteren Öffnung liegt.

12. Vorrichtung, nach Anspruch 4, **dadurch gekennzeichnet, dass** die Gegendruckrollen (61, 62) auf einer Achse (661) drehbar gelagert sind, wobei die Achse (661) auf einer gefederten Schwinge (66) befestigt ist, welche um eine feste Lagerachse (666) schwenkbar gelagert ist, wobei durch die Federkraft mindestens einer ersten Zugfeder (63) die Gegendruckrollen (61, 62) durch die Öffnung (81) im Auflegedeck (8) auf den Druckträger (12) wirken.

13. Vorrichtung, nach den Ansprüchen 4, 8 und 12, **dadurch gekennzeichnet, dass** die nicht angetriebene Einzugsrolle (72) auf einer Achse (761) drehbar gelagert ist, wobei die Achse (761) auf einer gefederten im Transportpfad vorderen Schwinge (76) befestigt ist, welche um eine feste Lagerachse (766) schwenkbar gelagert ist, wobei durch die Federkraft einer zweiten Zugfeder (73) die Einzugsrolle (72) durch die Öffnung (82) im Auflegedeck (8) auf die obere Einzugsrolle (71) oder auf den Druckträger (12) einwirkt, dass die beiden Schwingen (66, 76) miteinander über eine Hubstange (77) so gekoppelt sind, dass eine durch die Dicke des Druckträgers (12) verursachte Bewegung der vorderen Schwinge (76) mindestens teilweise auf die hintere Schwinge (66) übertragen wird.

14. Vorrichtung, nach den Ansprüchen 12 und 13, **dadurch gekennzeichnet, dass** die Federkonstante der ersten Zugfeder (63) wesentlich grösser ist, als die der zweiten Zugfeder (73).

15. Vorrichtung, nach den Ansprüchen 12 bis 14, **dadurch gekennzeichnet, dass** die Schwingen (66, 76) als Winkelhebel ausgebildet sind, wobei jeweils zwei Winkelhebel (662, 663 bzw. 762, 763) über ein Distanzstück (668 bzw. 768) an deren einen Schenkeln verbunden sind und über ein Distanzstück (667 bzw. 767) an deren anderen Schenkeln (664, 665 bzw. 764, 765) verbunden sind, wobei an deren anderen Schenkeln (664, 665 bzw. 764, 765) ein Bolzen (65 bzw. 75) zur Federaufhängung befestigt ist.

16. Vorrichtung, nach Anspruch 15, **dadurch gekennzeichnet, dass** ein Bolzen (7671), der im Transportpfad vorderen Schwinge (76), in einem Loch (771) an einem Ende der Hubstange (77) angeordnet und das der Bolzen (65), der im Transportpfad hinteren Schwinge (66), in einem Langloch (772) am anderen Ende der Hubstange (77) angeordnet ist.

17. Vorrichtung, nach Anspruch 5, **dadurch gekennzeichnet, dass** das nicht angetriebene Gegendruckförderband (671, 672 bzw. 681, 682) auf Stützrollen (674 und 6711, 6721 bzw. 684 und 6811, 6821) läuft, die auf Achsen (675 und 676 bzw. 685 und 686) drehbar gelagert sind, wobei die Achsen (675 und 676 bzw. 685 und 686) auf einer gefederten langen Schwinge (67, 68) befestigt sind, dass Umlenkrollen (677, 678 bzw. 687, 688) für das nicht angetriebene Gegendruckförderband auf Achsen (673 bzw. 683) drehbar gelagert sind, wobei die Achsen (673 bzw. 683) auf der gefederten langen Schwinge (67, 68) befestigt sind,
dass eine nicht angetriebene untere Einzugsrolle (691) auf einer Achse (692) drehbar gelagert ist, wobei die Achse (692) auf einer gefederten kurzen Schwinge (69) befestigt ist,
dass die langen Schwinge (67, 68) und die kurze Schwinge (69) um eine gemeinsame feste Lagerachse (696) schwenkbar gelagert sind, wobei durch die Federkraft einer ersten Druckfeder (47,48) das nicht angetriebene Gegendruckförderband (671, 672 bzw. 681, 682) durch die Öffnung (81) im Auflegedeck (8) und wobei durch die Federkraft einer zweiten Druckfeder (43) die nicht angetriebene untere Einzugsrolle (691) durch eine Öffnung (82) im Auflegedeck (8) auf den Druckträger (12) wirken.

18. Vorrichtung, nach Anspruch 17, **dadurch gekennzeichnet, dass** die Federkonstante der ersten Druckfeder (47,48) wesentlich grösser ist, als die der zweiten Druckfeder (43).

19. Vorrichtung, nach Anspruch 17, **dadurch gekennzeichnet, dass** die Achse (673 bzw. 683) an der gefederten langen Schwinge (67, 68) mittels Feststellmutter (6731 bzw. 6831) fixiert ist.

20. Vorrichtung, nach Anspruch 1, **dadurch gekennzeichnet, dass** die Transporttrommel (51) mindestens einen Reibbelag (513, 514) aufgebracht ist, der auf deren Umfang ringformig anliegt.

21. Vorrichtung, nach Anspruch 1, **dadurch gekennzeichnet, dass** nahe einer Stirnseite (512) der Transporttrommel (51) auf deren Lagerachse (516) ein Schneckenrad (517) und ein treibendes Rad (518) für einen Antriebsriemen (519) angeordnet sind, wobei die Transporttrommel (51) von einem Motor (13) über ein Schneckenritzel (16) auf der Motorenachse (131) und das Schneckenrad (517) angetrieben wird und wobei die obere Einzugsrolle (71) mit einem getriebenen Rad (711) gekoppelt ist, welches über den Antriebsriemen (519) angetrieben wird.

22. Vorrichtung, nach Anspruch 21, **dadurch gekennzeichnet, dass** das treibende Rad (518) und getriebene Rad (711) Zahnriemenräder sind und dass der Antriebsriemen (519) ein Zahnriemen ist.

23. Vorrichtung, nach Anspruch 21, **dadurch gekennzeichnet, dass** auf der Motorenachse (131) eine Encoderscheibe (524) angeordnet ist, welche durch eine Lichtschranke (523) im Encoder (52) abtastbar ist.

24. Vorrichtung, nach Anspruch 1, **dadurch gekennzeichnet, dass** auf der Stirnseite (512) der Transporttrommel (51) Markierungen (522) nahe am Umfang der Transporttrommel (51) für einen Encoder (52) angeordnet sind.

## Claims

1. A device for printing on a print medium in the printing area by means of a stationary ink print head (21, 22) and a print medium moved downstream in Z-direction in the printing area, **characterized in that** a driven transport drum (51) and a non-driven counter-pressure device (6) that is springy in Y-direction exert a transport force on the print medium in a power transmission area and that the ink print head (21, 22) is arranged in X-direction axially to transport drum (51) so that the printing area is arranged in a distance from the power transmission area, the X-direction being orthogonal to the Z-direction and orthogonal to the Y-direction.

2. A device according to claim 1, **characterized in that** the distance of the most distant pixels in the printing area from the edge (511) of transport drum (51) is shorter than the radius of the circumference of transport drum (51).

3. A device according to claims 1 to 2, **characterized in that** the transport drum (51) and the counter-pressure device (6) exert the transport force on the print medium in a slot-shaped opening (3) of the housing (4), the depth of opening (3) extending in X-direction orthogonally to a Z-direction for the print medium moved downstream so that the power-transmission area (10) and the printing area (20) are located within the opening (3); that the bearing axle (516) of transport drum (51) runs in parallel to the X-direction; that the ink print head (21, 22) is at least partially arranged with its ink tank in an opening (515) of transport drum (51) in X-direction in such a manner that its nozzles are located at the edge (511) of transport drum (51) in order to eject on demand ink droplets in a direction opposite to the Y-direction on the surface of the print medium; and that the non-driven spring-mounted counter-pressure device (6) exerts the spring pressure in Y-direction.

4. A device according to claims 1 to 3, **characterized in that** the counter-pressure device (6) comprises non-driven counter-pressure rollers (61, 62) as springy means.

5. A device according to claims 1 to 3, **characterized in that** the counter-pressure device (6) comprises at least one non-driven counter-pressure conveyor belt (671, 672 or 681, 682, respectively) as springy means.

6. A device according to claim 3, **characterized in that**, on one side of the opening (3) of housing (4), there is arranged a guide plate (2) on which the postal item (12) lies; and
that, starting from that side, the transport drum (51) exerts the transport force on the postal item in transport direction through an opening (11) in said guide plate (2) when a motor (13) is triggered; and
that, on another side of opening (3) of housing (4) opposite to guide plate (2), there is arranged a feed deck (8) having openings (81, 82) for the spring-mounted means of counter-pressure device (6) so that the openings (11) and (81) are arranged opposite to each other.

7. A device according to claim 6, **characterized in that**, in the guide plate (2) beside the opening (11) and offset in X-direction, there is provided an opening (111) for ink-jet printing by the nozzles of the ink print head (21, 22) that has a size according to the printing area.

8. A device according to claim 6, **characterized in that**, in the guide plate (2) beside the opening (11), there is provided an opening (9) for a driven draw-in roller (71), opening (11) for the driven transport drum (51) being offset in Z-direction from opening (9).

9. A device according to claim 6, **characterized in that**, in the feed deck (8) beside opening (81), there is provided another opening (82) for a non-driven draw-in roller (72, 691), opening (81) being offset in Z-direction from the further opening (82).

10. A device according to claim 6, **characterized in that**, in guide plate (2) beside opening (11), there is provided another opening for detecting a print medium (12), opening (11) for the driven transport drum (51) being offset in Z-direction from the further opening.

11. A device according to claim 6, **characterized in that**, in feed deck (8) beside opening (81), there is provided another opening for detecting a print medium (12), opening (81) being offset in Z-direction from the further opening.

12. A device according to claim 4, **characterized in that** the counter-pressure rollers (61, 62) are rotatably borne on a an axle (661), wherein said axle (661) is fixed on a spring-mounted rocker (66) that is borne in a manner swingable around a fixed bearing axle (666), and wherein the counter-pressure rollers (61, 62) act on the print medium (12) through opening (81) in feed deck (8) due to the spring force of at least one first tension spring (63).

13. A device according to claims 4, 8 and 12, **characterized in that** the non-driven feed roller (72) is rotatably borne on a an axle (761), said axle (761) being fixed on a spring-mounted rocker (76) arranged in front in transport direction that is borne in a manner swingable around a fixed bearing axle (766), wherein the draw-in roller (72) acts on the upper draw-in roller (71) or on the print medium (12) through opening (82) in feed deck (8) due to the spring force of a second tension spring (73); and that said two rockers (66, 76) are connected with one another by means of a lifting rod (77) in such a manner that a movement of the front rocker (76) caused by the thickness of the print medium (12) is at least partially transferred to the rear rocker (66).

14. A device according to claims 12 and 13, **characterized in that** the spring rate of the first tension spring (63) is substantially higher than that of the second tension spring (73).

15. A device according to claims 12 to 14, **characterized in that** the rockers (66, 76) have the form of angle levers, wherein always two angle levers (662, 663 or 762, 763, respectively) are connected by a spacer (668 or 768, respectively) on their one legs and by a spacer (667 or 767, respectively) on their other legs (664, 665 or 764,765, respectively), and wherein a bolt (65 or 75, respectively) is fixed to their other legs (664, 665 or 764,765, respectively) as a spring suspension.

16. A device according to claim 15, **characterized in that** a bolt (7671) of the front rocker (76) in the transport path is arranged in a hole (771) at the one end of lifting rod (77) and that the bolt (65) of the rear rocker (66) in the transport path is arranged in an oblong hole (772) at the other end of lifting rod (77).

17. A device according to claim 5, **characterized in that** the non-driven counter-pressure conveyor belt (671, 672 or 681, 682, respectively) runs on supporting rollers (674 and 6711, 6721 or 684 and 6811, 6821, respectively) that are rotatably borne on axles (675 and 676 or 685 and 686, respectively), said axles (675 and 676 or 685 and 686, respectively) being mounted on a spring-mounted long rocker (67, 68); that deflection rollers (677, 678 or 687, 688, respectively) for the non-driven counter-pressure conveyor belt are rotatably borne on axles (673 or 683, respectively), said axles (673 or 683, respectively) being mounted on the spring-mounted long rocker (67, 68);
that a non-driven lower draw-in roller (691) is rotatably borne on an axle (692), said axle (692) being mounted on a spring-mounted short rocker (69);
that the long rocker (67, 68) and the short rocker (69) are borne in a manner swingable around a joint fixed bearing axle (696), wherein the non-driven counter-pressure conveyor belt (671, 672 or 681, 682, respectively) acts on the print medium (12) through an opening (81) in the feed deck (8) by means of the spring force of a first pressure spring (47, 48), and wherein the non-driven lower draw-in roller (691) acts on the print medium (12) through an opening (82) in the feed deck (8) by means of the spring force of a second pressure spring (43).

18. A device according to claim 17, **characterized in that** the spring rate of the first pressure spring (47, 48) is substantially higher than that of the second tension spring (43).

19. A device according to claim 17, **characterized in that** the axle (673 or 683, respectively) is fixed to the spring-mounted long rocker (67, 68) by means of a fixing nut (6731 or 6831), respectively.

20. A device according to claim 1, **characterized in that** the transport drum (51) is provided with at least a friction lining (513, 514) that fits in a ring-like manner on its circumference.

21. A device according to claim 1, **characterized in that** next to one face side (512) of transport drum (51), on its bearing axle (516), there are arranged a worm wheel (517) and a driving wheel (518) for a driving belt (519), wherein the transport drum (51) is driven by a motor (13) through a worm pinion (16) on the motor shaft (131) and the worm wheel (517), and wherein the upper draw-in roller (71) is coupled with a driven wheel (711) that is driven by the driving belt (519).

22. A device according to claim 21, **characterized in that** the driving wheel (518) and the driven wheel (711) are toothed-belt wheels and that the driving belt (519) is a toothed belt.

23. A device according to claim 21, **characterized in that**, on the motor shaft (131), there is provided an encoder disk (524) that can be scanned by means of a light barrier (523) in the encoder (52).

24. A device according to claim 1, **characterized in that**, on the face side (512) of transport drum (51) near the circumference of transport drum (51), there are provided markings (522) for an encoder (52).

## Revendications

1. Dispositif pour imprimer un support d'impression dans la zone d'impression moyennant une tête à jet d'encre (21, 22) stationnaire et un support d'impression étant mû en aval en direction Z dans la zone d'impression, **caractérisé par** un tambour de transport motorisé (51) et un dispositif de contre-pression non motorisé (6) et faisant ressort en direction Y exerçants une force de transport sur le support d'impression dans une zone de transmission des forces, et par la tête à jet d'encre (21, 22) étant arrangée de manière axiale en direction X par rapport au tambour de transport (51) pour que la zone d'impression aie une distance de la zone transmission des forces, avec la direction X étant en orthogonal à la direction Z et en orthogonal à la direction Y.

2. Dispositif suivant la revendication 1, **caractérisé par** la distance du pixel le plus loin dans la zone d'impression et le bord (511) du tambour de transport (51) étant plus petite que le rayon de la circonférence du tambour de transport (51).

3. Dispositif suivant les revendications 1 à 2, **caractérisé par** le tambour de transport (51) et le dispositif de contre-pression (6) exerçant la force de transport sur le support d'impression par une ouverture en forme de fente (3) dans le carter (4), avec la profondeur de l'ouverture (3) s'étendant en orthogonal par rapport à une direction Z pour le support d'impression mû en aval en direction X, pour que la zone de transmission des forces (10) et la zone d'impression (20) se trouvent à l'intérieur de l'ouverture (3), pour que l'arbre d'appui (516) du tambour de transport (51) soit en parallèle en direction X, pour que la tête à jet d'encre (21, 22) avec son bac à encre soit au moins partiellement arrangée dans une ouverture (515) du tambour de transport (51) en direction X d'une telle manière à ce que ses buses se trouvent au bord (511) du tambour de transport (51) afin d'éjecter, sur demande, les gouttes d'encre sur une surface du support d'impression dans la zone d'impression en sens contraire à la direction Y, et pour que le dispositif de contre-pression non motorisé à ressort (6) exerce la pression de ressort en direction Y.

4. Dispositif suivant les revendications 1 à 3, **caractérisé par** le dispositif de contre-pression (6) disposant des rouleaux de contre-pression non motorisé (61, 62) en tant que moyens faisant ressort.

5. Dispositif suivant les revendications 1 à 3, **caractérisé par** le dispositif de contre-pression (6) disposant d'au moins une bande transporteuse à contre-pression non motorisée (671, 672 ou 681, 682) en tant que moyen faisant ressort.

6. Dispositif suivant la revendication 3, **caractérisé par** une plaque de guidage (2) étant arrangée sur un côté de l'ouverture (3) du carter (4) sur laquelle se repose la pièce poste (12) et par le fait que de ce côté-là et par une ouverture (11) dans la plaque de guidage (2) le tambour de transport (51) exerce la force de transport sur la pièce poste en direction du transport au moment où un moteur (13) est activé et par le fait qu'à un autre côté de l'ouverture (3) du carter (4) et vis-à-vis de la plaque de guidage (2) se trouve une plaque de chargement (8) laquelle dispose des ouvertures (81, 82) pour les moyens ressort du dispositif de contre-pression (6) afin que les ouvertures (11) et (81) soient face-à-face.

7. Dispositif suivant la revendication 6, **caractérisé par** une ouverture (111) destinée à une impression à jet d'encre par les buses de la tête à jet d'encre (21, 22) étant arrangée dans la plaque de guidage (2) à côté de l'ouverture (11) de manière décalée en direction X, ayant une taille conforme à la zone d'impression.

8. Dispositif suivant la revendication 6, **caractérisé par** une ouverture (9) destinée à un rouleau d'aménage motorisé (71) étant arrangée dans la plaque de guidage (2) à côté de l'ouverture (11), avec l'ouverture (11) destinée au tambour de transport motorisé (51) étant arrangée de manière décalée en direction Z par rapport à l'ouverture (9).

9. Dispositif suivant la revendication 6, **caractérisé par** une autre ouverture (82) destinée à un rouleau d'aménage non motorisé (72, 691) étant arrangée dans la plaque de chargement (8) à côté de l'ouverture (81), avec l'ouverture (81) étant arrangée de manière décalée en direction Z par rapport à l'autre ouverture (82).

10. Dispositif suivant la revendication 6, **caractérisé par** une autre ouverture destinée à la détection d'un support d'impression (12) étant arrangée dans la plaque de guidage (2) à côté de l'ouverture (11), avec l'ouverture (11) destinée au tambour de transport motorisé (51) étant arrangée de manière décalée en direction Z par rapport à l'autre ouverture.

11. Dispositif suivant la revendication 6, **caractérisé par** une autre ouverture destinée à la détection d'un support d'impression (12) étant arrangée dans la plaque de chargement (8) à côté de l'ouverture (81), avec l'ouverture (81) étant arrangée de manière décalée en la direction Z par rapport à l'autre ouverture.

12. Dispositif suivant la revendication 4, **caractérisé par** les rouleaux de contre-pression (61, 62) étant supportés de manière rotative sur un arbre (661), avec l'arbre (661) étant fixé sur un balancier à ressort (66) lequel est supporté de manière orientable sur une tige d'appui fixe (666), avec les rouleaux de contre-pression (61, 62) agissant sur le support d'impression (12) par l'ouverture (81) dans la plaque de chargement (8) grâce au retour élastique d'au moins un premier ressort de traction (63).

13. Dispositif suivant les revendications 4, 8 et 12, **caractérisé par** le rouleau d'aménage non motorisé (72) étant supporté de manière rotative sur un arbre (761), avec l'arbre (761) étant fixé à un balancier à ressort (76) arrangé dans la partie avant du chemin de transport et étant supporté de manière orientable sur une tige de support fixe (766), avec le rouleau d'aménage (72) agissant sur soit le rouleau d'aménage supérieur (71) soit sur le support d'impression (12) par l'ouverture (82) dans la plaque de chargement (8) grâce au retour élastique d'un deuxième ressort de traction (73), par les deux balanciers (66, 76) étant accouplés l'un à l'autre par une tige (77) de façon à transmettre au moins partiellement un mouvement du balancier avant (76) au balancier arrière (66) provoqué par l'épaisseur du support d'impression (12).

14. Dispositif suivant les revendications 12 et 13, **caractérisé par** la constante de rappel du premier ressort de traction (63) étant beaucoup plus grande que celle du deuxième ressort de traction (73).

15. Dispositif suivant les revendications 12 à 14, **caractérisé par** les balanciers (66, 76) étant construits comme leviers coudés, avec deux à la fois des leviers coudés (662, 663 ou 762, 763) étant raccordés à leurs uns côtés par une pièce d'écartement (668 ou 768) et par une pièce d'écartement (667 ou 767) à leurs autres côtés (664, 665 ou 764, 765), avec un boulon (65 ou 75) étant fixé à leurs autres côtés (664, 665 ou 764, 765) pour l'attache des ressorts.

16. Dispositif suivant la revendication 15, **caractérisé par** un boulon (7671) du balancier (76) situé en avant dans le chemin de transport étant arrangé dans un trou (771) à une extrémité de la tige (77) et le boulon (65) du balancier (66) situé en arrière dans le chemin de transport étant arrangé dans un trou oblong (772) à l'autre extrémité de la tige (77).

17. Dispositif suivant le revendication 5, **caractérisé par** la bande transporteuse à contre-pression non motorisée (671, 672 ou 681, 682) étant roulant sur des rouleaux de support (674 et 6711, 6721 ou bien 684, 6811, 6821) lesquels sont supportés de manière rotative sur des arbres (675 et 676 ou 685 et 686), avec les arbres (675 et 676 ou 685 et 686) étant fixés sur un balancier (67, 68) long à ressort, par les rouleaux de renvoi (677, 678 ou 687, 688) destinés à la bande transporteuse à contre-pression non motorisée étant supportés de manière rotative sur des arbres (673 ou 683), avec les arbres (673 ou 683) étant fixés sur le balancier ressort (67, 68) long à, par un rouleau d'aménage inférieur non motorisé (691) étant supporté de manière rotative sur un arbre (692), avec l'arbre (692) étant fixé sur un balancier (69) court à ressort, par le balancier (67, 68) long et le balancier court (69) étant supportés de manière orientable autour d'une tige d'appui fixe et commune (696), avec la bande transporteuse à contre-pression non motorisée (671, 672 ou 681, 682) par l'ouverture (81) dans la plaque de chargement (8) grâce au retour élastique d'un premier ressort à pression (47, 48) et le rouleau d'aménage inférieur non motorisé (691) par une ouverture (82) dans la plaque de chargement (8) grâce au retour élastique d'un deuxième ressort à pression (43) agissant sur le support d'impression (12).

18. Dispositif suivant la revendication 17, **caractérisé par** la constante de rappel du premier ressort à pression (47, 48) étant beaucoup plus grande que celle du deuxième ressort à pression (43).

19. Dispositif suivant la revendication 17, **caractérisé par** l'arbre (673 ou 683) étant fixé au balancier (67, 68) long à ressort moyennant un écrou de blocage (6731 ou 6831).

20. Dispositif suivant la revendication 1, **caractérisé par** le tambour de transport (51) étant revêtu d'au moins un revêtement de friction (513, 514) lequel colle sur sa circonférence en forme d'un anneau.

21. Dspositif suivant la revendication 1, **caractérisé par** une roue-vis (517) et une roue motrice (518) pour une courroie de commande (519) étant montées près d'une face frontale (512) du tambour de transport (51) sur son arbre d'appui (516), avec le tambour de transport (51) étant entraîné par un moteur (13) moyennant un pignon à vis sans fin (16) arrangé sur l'arbre du moteur (131) et par la roue-vis (517) et avec le rouleau d'aménage supérieur (71) étant accouplée à une roue non motrice (711) laquelle est entraînée par la courroie de commande (519).

22. Dspositif suivant la revendication 21, **caractérisé par** la roue motrice (518) et la roue non motrice (711) étant des roues à courroie dentée et par la courroie de commande (519) étant une courroie dentée.

23. Dspositif suivant la revendication 21, **caractérisé par** un disque de codeur (524) étant arrangé sur l'arbre du moteur (131) lequel est balayable par un barrage photoélectrique (523) dans le codeur (52).

24. Dspositif suivant la revendication 1, **caractérisé par** des marques (522) destinés à un codeur (52) étant arrangés à la face frontale (512) du tambour de transport (51) près de la circonférence du tambour de transport (51 ).
